# EUROPÄISCHE PATENTSCHRIFT

(11) **EP 0 019 239 B1**
(45) Veröffentlichungstag und Bekanntmachung des Hinweises auf die Patenterteilung: **24.08.1983**
(21) Anmeldenummer: 80102588.3
(22) Anmeldetag: 09.05.1980
(51) Int. Cl.: B21B 31/32

(54) **Verfahren und Vorrichtung zum Betrieb eines Bandwalzwerkes**
Method and device for the operation of a band rolling mill
Procédé et dispositif pour le fonctionnement d'un laminoir de bande

(30) Priorität: 10.05.1979 DE 2918792
(43) Veröffentlichungstag der Anmeldung: 26.11.1980
(73) Patentinhaber: MANNESMANN Aktiengesellschaft, 40027 Düsseldorf (DE)
(72) Erfinder: Hansen, Manfred, D-4000 Düsseldorf-Benrath (DE)

## Beschreibung

Die Erfindung betrifft ein Verfahren und eine Vorrichtung zum Betrieb eines Walzwerkes, insbesondere eines Bandwalzwerkes mit beispielsweise mehreren hintereinander-geschalteten Duo- oder Quarto-Walzgerüsten, bei dem gleichartigen Einbaustücken zu beiden Seiten des Walzenspaltes mindestens ein seitlich der Achsebene der Walzen vorgesehenes Stellmittel zugeordnet ist, mit dem vor dem Auftreten von Walzkraft die Einbaustücke der Walzen spielfrei definiert gegen die in Richtung der Querkomponente aus Walzkraft liegende Ständerseite gedrückt werden. Hierdurch soll nach dem Stand der Technik (DE-B-1 527 618) das zum Walzenwechsel notwendige Spiel zwischen Einbaustücken und der zugeordneten Fensteröffnung während des Walzens beseitigt werden, um eine durch das notwendige seitliche Spiel undefinierte Lage der Walzen, beispielsweise eine sich kreuzende Lage, zu vermeiden. Nach dem Stand der Technik sind es jedoch die Einbaustücke der Arbeitswalzen, die auf diese Weise in Richtung der Querkomponente aus Walzkraft an einer Seitenfläche der zugeordneten Fensteröffnung innerhalb der Stützwalzen-Einbaustücke eines Quarto-Walzgerüstes vor dem Walzen zur Anlage gebracht und während des Walzens auch in dieser definierten Lage gehalten werden.

Es ist auch bekannt (FR-A-1 503 319), den oberen Stützwalzen-Einbaustücken eines Quarto-Walzgerüstes zu beiden Seiten hydraulische Stellzylinder zuzuordnen, die an den Ständersäulen befestigt sind. Diese sich fluchtend gegenüberliegenden Stellzylinder haben jedoch die Aufgabe, die oberen Stützwalzen-Einbaustücke beim Arbeitswalzenwechsel mit den Ständern zu verspannen.

Das Problem der undefinierten Lage von Einbaustücken aufgrund des notwendigen seitlichen Spieles hat auch zu dem Vorschlag geführt, die Einbaustücke eines Duo-Walzgerüstes mit beiderseitigen Laufrollen zu versehen, von denen die einer Ständerseite zugeordneten Laufrollen in den Einbaustücken fest gelagert, die der anderen Ständerseite zugeordneten Laufrollen jedoch unter einer ständig wirkenden Stellkraft gegen eine Seitenfläche des Ständerfensters gedrückt sind. Abgesehen von dem baulichen Aufwand, Einbaustücke quasi als fahrbare Wagen auszubilden, kommt noch die Forderung hinzu, die kraftbelasteten Laufrollen beim Walzenwechsel zu entlasten.

Die mit dem seitlichen Spiel für Einbaustücke erwachsenden Schwierigkeiten werden bei dünnem Band sehr groß, da auch geringe Verschränkungen der Walzen zueinander im Verhältnis zur Banddicke große Balligkeits- änderungen hervorrufen. Allein die Laufspiele zwischen den Einbaustücken und dem Walzenständer üblicher Quarto-Gerüste können wegen der Lagererwärmung bis zu 2 mm betragen. Schon hieraus ergibt sich, daß die Walzen im Extremfall 4 bis 5 mm verschränkt zueinander stehen können, was zu einer erheblichen Veränderung der Druckverteilung im Walzenspalt führt. Die daraus entstehenden Kreuz- und Querspannungen im straff gespannten Band sind für das Bedienungspersonal zunächst kaum erkennbar. Erst später, ohne Zug, äußern sie sich durch Beulungen im Blech. Auch der Einsatz von zusätzlichen Walzenbiegeeinrichtungen beseitigt diese Erscheinungen ebensowenig, als wenn nach dem Stande der Technik nur die Einbaustücke der Arbeitswalzen vor dem Walzen durch seitlich wirkende Stellmittel spielfrei gemacht werden.

Aufgabe der Erfindung ist es, auch diejenigen Einbaustücke eines Walzwerkes vor dem Walzen in Richtung der Querkomponente aus Walzkraft spielfrei zu machen, die während des Walzens von einer Walzspaltregelung beeinflußt Anstellbewegungen auszuführen haben. Die Lösung dieser Aufgabe besteht in verfahrenstechnischer Hinsicht erfindungsmäßig darin, daß die Stellmittel im Walzenständer angeordnet und bei Duo-Walzen mit dessen Einbaustücken, beim Quarto-Walzgerüst aber mit den Einbaustücken der Stützwalzen in Verbindung sind, und daß die Stellmittel die vorgenannten Einbaustücke mit Seitenflächen der Ständerfenster unmittelbar zur Anlage bringen, wobei beim Walzvorgang die Stellzylinder drucklos gemacht und die vorgenannten Einbaustücke allein durch die aus dem Walzvorgang gewonnene Kraft in dieser definierten Lage gehalten sind. Hierdurch wird erreicht, daß gerade die mit großen Einbauspielen versehenen Einbaustücke von Duo-Walzen oder Stützwalzen des Quarto-Walzgerüstes nach der Einstellung einer definierten Lage, in der alle Walzen in einer gemeinsamen Achsebene liegen, zur Ausführung von Anstellbewegungen in gewohnter Weise frei sind, da die seitlichen Stellkräfte beim Walzen nicht mehr vorliegen. Als Vorrichtung zur Durchführung des erfindungsgemäßen Verfahrens dient ein Walzgerüst, bei dem die bekannten Stellzylinder im Walzenständer angeordnet sind und auf die Einbaustücke von Duo-Walzen oder von Stützwalzen einwirken.

Anhand des in der Zeichnung dargestellten bevorzugten Ausführungsbeispieles wird die Erfindung näher erläutert. Von den beiden Walzenständern eines Quarto-Walzgerüstes ist lediglich ein Walzenständer 1 dargestellt. Die Stützwalzen 2 sind in Einbaustücken 3 und die Arbeitswalzen 4 in Einbaustücken 5 in Fenstern 6 der Walzenständer 1 gelagert. Weiterhin sind an einer Seite in den Walzenständer hydraulische Stellzylinder 7 eingelassen, die jeweils den Einbaustücken 3 der Stützwalzen 2 zugeordnet sind und bei Beaufschlagung mit ihren Kolben 8, die dann in die Ständerfenster 6 hineinragen, solange gegen die Einbaustücke drücken, bis diese an den Stellzylindern 7 gegenüberliegenden Seitenflächen 6a der Walzenständer 1 bzw. der Ständerfenster 6 einwandfrei anliegen. Somit ist sichergestellt, daß die Walzen im Rahmen der Genauigkeit von Einbaustücken und Walzenständern in Richtung der Walzenachse parallel zueinander liegen. Da bei der angegebenen Walzrichtung von rechts nach links bei einem Quarto-Walzgerüst die Querkomponente aus Walzkraft für die Stützwalzen-Einbaustücke 3 nach rechts gerichtet ist, sind es die einlaufseitig angeordneten Seitenflächen 6a, gegen die die Stützwalzen-Einbaustücke 3 zur Anlage gebracht werden. Vor dem Beginn des Walzens werden die Kolben 8 der Stellzylinder zurückgezogen, wonach die Einbaustücke 3 beim Walzen ausschließlich durch die aus der Walzkraft gewonnenen Kraft in Anlage gegen die Seitenflächen 6a gehalten werden, so daß die Einbaustücke unter dem Einfluß einer Walzspaltregelung unter gewohnten Bedingungen frei anstellbar sind.

## Patentansprüche

1. Verfahren zum Betrieb eines Walzwerkes, insbesondere eines Bandwalzwerkes mit beispielsweise mehreren hintereinandergeschalteten Duo- oder Quarto-Walzgerüsten, bei dem gleichartigen Einbaustücken zu beiden Seiten des Walzenspaltes mindestens ein seitlich der Achsebene der Walzen vorgesehenes Stellmittel (7) zugeordnet ist, mit dem vor dem Auftreten von Walzkraft die Einbaustücke der Walzen spielfrei definiert gegen die in Richtung der Querkomponente aus Walzkraft liegende Ständerseite gedrückt werden, dadurch gekennzeichnet, daß die Stellmittel (7) im Walzen- . ständer (1) angeordnet und bei Duo-Walzen mit dessen Einbaustücken, beim Quarto-Walzgerüst aber mit den Einbaustücken (3) der Stützwalzen (2) in Verbindung sind, und daß die Stellmittel (7) die vorgenannten Einbaustücke mit Seitenflächen (6a) der Ständerfenster (6) unmittelbar zur Anlage bringen, wobei beim Walzvorgang die Stellzylinder (7) drucklos gemacht und die vorgenannten Einbaustücke allein durch die aus dem Walzvorgang gewonnene Kraft in dieser definierten Lage gehalten sind.

2. Vorrichtung zur Durchführung des Verfahrens nach Anspruch 1 mit einem Walzgerüst, bei dem gleichartigen Einbaustücken zu beiden Seiten des Walzenspaltes mindestens ein seitlich der Achsebene der Walzen vorgesehener Stellzylinder (7) zugeordnet ist, dadurch gekennzeichnet, daß die Stellzylinder (7) im Walzenständer (1) angeordnet sind und auf die Einbaustücke von Duo-Walzen oder von Stützwalzen einwirken.

## Revendications

1. Procédé pour le fonctionnement d'un laminoir de bande et plus spécialement d'un laminoir comprenant notamment plusieurs cages de laminoirs quarto ou duo montées les unes après les autres et comportant des empoises du même type des deux côtés de la fente de laminage, pourvues d'au moins un dispositif de réglage (7) placé latéralement par rapport au plan des axes des cylindres, et à l'aide duquel on immobilise sans jeu les empoises des cylindres avant l'apparition de la force de laminage, en les poussant contre la face du montant de la cage vers laquelle est dirigée la composante transversale de la force de laminage, caractérisé en ce que les dispositifs de réglage (7) sont logés dans les montants (1) de la cage de laminoir et ils sont en liaison avec les empoises des cylindres d'un laminoir duo ou avec les empoises (3) des cylindres d'appui (2) dans le cas d'un laminoir quarto et en ce que les dispositifs de réglage (7) amènent lesdites empoises en appui direct contre des surfaces latérales (6a) de la fenêtre (6) de la cage, si bien que, pendant le développement de l'opération de laminage, les vérins de réglage (7) sont mis hors pression et les empoises précitées sont maintenues dans la position définie de la sorte uniquement par la force obtenue à partir du processus de laminage.

2. Dispositif pour la mise en oeuvre du procédé suivant la revendication 1 comprenant une cage de laminoir dans laquele des empoises d'un même type sont placées des deux côtés de la fente de laminage et au moins un vérin de réglage (7) est monté latéralement par rapport au plan des axes des cylindres de laminage, caractérisé en ce que les vérins (7) sont logés dans les montants (1) du laminoir et ils agissent sur les empoises des cylindres de laminage duo ou les cylindres d'appui.

## Claims

1. A method to operate a rolling mill, especially a strip rolling mill, comprising-for example-several two-high or four-high roll stands arranged in sequence, whereby the chocks of equal design are provided with at least one positioning means (7) arranged at both sides of the rolling gap and laterally installed at the roll center line, by means of which-prior to the rolling force having become effective, the roll chocks are pressed in a clearance-free, defined manner against the side columns of the roll housings in the direction of the transverse force component, characterized in that the positioning means (7) are arranged within the roll housing (1) and, in the case of the two-high roll stands, are connected to the chocks of these roll stands; however, in the case of four-high roll stands, the positioning means (7) are connected to the chocks (3) of the back-up rolls (2), and that the positioning means (7) act in such as to effect clearance-free contact of above mentioned chocks with the side faces (6a) of the housing windows (6), whereby the positioning cylinders (7) have been deenergized for the rolling process, and so the defined positioning of above mentioned chocks is maintained solely by the force obtained from the rolling process.

2. A device for performing the method according to claim 1 at a roll stand of which the equally designed chocks are provided with at least one positioning cylinder (7) arranged at both sides of the rolling gap and laterally installed at the roll center line, characterized in that the positioning cylinders (7) are arranged in the roll housing (1) and act against the chocks of two-high roll stands or against the chocks of back-up rolls, respectively.
